# EUROPÄISCHE PATENTSCHRIFT

(11) **EP 3 542 908 B1**
(45) Veröffentlichungstag und Bekanntmachung des Hinweises auf die Patenterteilung: **27.10.2021**
(21) Anmeldenummer: 19162651.4
(22) Anmeldetag: 13.03.2019
(51) Int. Cl.: B05C 17/005

(54) **FÜHRUNGSVORRICHTUNG FÜR EINE KARTUSCHEN-SPRITZE**
GUIDING DEVICE FOR A CARTRIDGE SPRAY
DISPOSITIF DE GUIDAGE POUR UNE SERINGUE DE CARTOUCHE

(30) Priorität: 21.03.2018 DE 102018106597
(43) Veröffentlichungstag der Anmeldung: 25.09.2019
(73) Patentinhaber: Tomasello, Antonio, 22763 Hamburg (DE)
(72) Erfinder: Tomasello, Antonio, 22763 Hamburg (DE)
(74) Vertreter: Müller, Jochen

(56) Entgegenhaltungen:
- EP-A2- 1 272 281
- WO-A1-2014/079111
- WO-A1-2016/062321
- WO-A1-2017/051227
- CN-Y- 2 616 308
- DE-U1-202008 006 199

## Beschreibung

Die Erfindung bezieht sich auf eine Führungsvorrichtung für eine Kartuschen-Spritze mit zwei Führungsarmen wobei beide Führungsarme oder nur ein Führungsarm in Anlage mit mindestens einer Anlagefläche oder einem Werkstück bringbar ist.

Die US 5984557 A offenbart eine Führungsvorrichtung zum Aufsetzen auf eine Kartuschen-Spritze zum Austragen von Silikon oder Klebstoff. Die Führungsvorrichtung dient zum Erzeugen eines Klebstoffwulstes auf einem Werkstück und umfasst ein Paar im wesentlichen paralleler Führungsarme, zwischen denen eine Spritzenöffnung ausgerichtet ist. Die Führungsarme gehen starr und rechtwinklig von einem Querelement ab, das mit einer auf die Kartuschen-Spritze aufsteckbaren konischen Tülle verbunden ist. Die beiden Führungsarme bewirken einen konstanten Abstand bzw. eine Ausrichtung zu der Arbeitsfläche, so dass bei einer entsprechenden Betätigung einer Kartuschen-Pistole ein gerader und gleichmäßiger Wulst pastöser Masse austragbar ist. Problematisch bei dieser Führungsvorrichtung ist die starre Anordnung der Führungsarme, die einen ausreichende Platzangebot zur Verwendung benötigt. Im Weiteren ist eine Abstimmung der Längen der Führungsarme und dem freien Ende der Kartuschen-Spritze mit der Spritzenöffnung erforderlich, da beim Verfugen einer Raumecke durch diese Längen beispielsweise die Dicke der Fuge bzw. der aufgetragenen Masse bestimmbar ist.

Die WO 2017/051227 A1 zeigt eine Glätthilfe für eine Kartuschenspritze mit einem verschwenkbaren Pad. Das Pad ist über zwei Haltearme an einer Rippe einer Tülle an der Kartuschen-Spritze verschwenkbar angelenkt. Eine seitliche Führung des Pads kann hier nicht realisiert werden.

Die CN 2616308 Y beschreibt eine Kartuschen-Spritze mit mindestens einem seitlichen längenverstellbaren und verschwenkbaren Führungsarm, der beispielsweise an einer Anlagefläche zur Anlage für ein korrektes Auftragen des Materials aus der Kartuschen-Spritze gebracht werden kann.

Die EP 1 272 271 A1 beschreibt eine Kartuschen-Spritze mit zwei Führungsarmen zur seitlichen Führung. Diese können zumindest gegenläufig verschwenkt werden und V-förmig angeordnet sein.

Der Erfindung liegt die Aufgabe zugrunde, eine Führungsvorrichtung für eine Kartuschen-Spritze der eingangs genannten Art zu schaffen, die eine exakte Applikation der Masse aus einer Kartusche ermöglicht und dabei einfach sowie flexibel handhabbar ist.

Erfindungsgemäß wird die Aufgabe durch die Merkmale des Patentanspruchs 1 gelöst.

Die Führungsarme können unmittelbar an der Kartuschen-Spritze befestigt und gemeinsam als Einwegprodukt mit der Kartuschen-Spritze entsorgt werden. Alternativ ist auch die Anordnung der Führungsarme an einer Tülle möglich, die auf die in der Regel konische Kartuschen-Spritze aufsteckbar ist. Die Tülle lässt sich mit den Führungsarmen mehrfach verwenden.

Durch die stufenlose oder rasterartige Verschwenkbarkeit der beiden Führungsarme ist eine anforderungsabhängige Stellung durch den Benutzer einstellbar, wobei es möglich ist, beide Führungsarme oder nur einen Führungsarm in Anlage mit mindestens einer Anlagefläche oder einem Werkstück zu bringen. Sonach ist auch eine platzsparende Ausrichtung von einem oder zwei Führungsarmen möglich. Die Verschwenkbarkeit bzw. Verdrehbarkeit der Führungsarme ist vorzugsweise werkzeuglos realisierbar. Die Führungsarme können beispielsweise mit einem den Querschnitt der Kartuschen-Spritze oder die Umfangswandung der Kartuschen-Spritze durchdringenden oder einem mit der Umfangswandung gekoppelten Befestigungsmittel verbunden sein.

Erfindungsgemäß sind die Führungsarme beweglich und/oder arretierbar an einer Rippe der Kartuschen-Spritze oder der Tülle angeordnet. Die Rippe ist an der Umfangswandung der Kartuschen-Spritze oder der Tülle angeformt oder befestigt und dient zur kraft- und/oder formschlüssigen Anordnung der beiden Führungsarme und zwar derart, dass um einen Drehachse beispielsweise eine 360° Drehung jedes Führungsarms möglich ist.

Weiterhin umfasst erfindungsgemäß jeder Führungsarm einen Halteabschnitt und einen dazu abgewinkelten Führungsabschnitt, wobei der Halteabschnitt eine Dicke aufweist, die eine Anlage an der Rippe sicherstellt und gleichzeitig den Führungsabschnitt zu der Spritze derart beabstandet, dass der Führungsarm frei verschwenkbar ist. Die Führungsabschnitte weisen bei im Wesentlichen parallel zueinander ausgerichteten Führungsarmen einen V-förmigen Verlauf auf, wobei sie in Richtung der Kartuschen-Spritze bzw. der Rippe aufeinander zu laufen und an ihren freien Enden maximal zueinander beabstandet sind.

Um beim Auftragen einer pastösen Masse, beispielsweise einem Silikon oder einem Klebstoff, mit Hilfe der Führungsvorrichtung gute Gleiteigenschaften der Führungsarme auf dem Untergrund, über den sie gleitend geführt werden, bereitzustellen, sind die freien Enden der Führungsabschnitte abgerundet.

Damit eine einfache und dennoch zweckmäßige Befestigung bereitgestellt ist, weist jeder Führungsarm in seinem Halteabschnitt eine Bohrung zur Anordnung an der Rippe mit einem in die Bohrungen einsetzbaren Niet auf. Der Niet spannt die Halteabschnitte kraftschlüssig gegen die Rippe vor, so dass ein gewünschter Widerstand einem Verdrehen der Führungsarme entgegenwirkt, der ein unbeabsichtigtes Verstellen, beispielsweise beim Austragen der Masse, also beim Arbeiten, verhindert. Es ist auch möglich, zwischen den Halteabschnitten und der Rippe eine Art Verzahnung vorzusehen, die ein Verdrehen in einem Raster ermöglicht. Der Niet kann aus Kunststoff oder Metall gefertigt sein.

Alternativ weist jeder Führungsarm in seinem Halteabschnitt eine Bohrung zur Anordnung an der Rippe mit einer in die Bohrungen einsetzbaren Schraube auf, die mit einer Mutter gesichert ist. Zweckmäßigerweise ist die Schraube als eine Flügelschraube und/oder die Mutter als eine Flügelmutter ausgebildet. Mit der Schraubverbindung kann der Benutzer die Festlegung der beiden Führungsarme an der Rippe selbst beeinflussen. Im Weiteren kann er einen oder beider Führungsarme auch entfernen, falls diese sich störend auswirken sollten. Bei einer Ausgestaltung der Befestigungselemente als Flügelschraube bzw. Flügelmutter ist eine manuelle und werkzeuglose Handhabung möglich.

Zur Bereitstellung eines kostengünstigen und korrosionsgeschützten Befestigungselementes sind der Niet, die Schraube, Flügelschraube, Mutter und/oder Flügelmutter aus Kunststoff gefertigt.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand von Ausführungsbeispielen unter Bezugnahme auf die zugehörige Zeichnung näher erläutert.

Es zeigt:
- Fig. 1: eine schematische Seitenansicht einer Kartuschen-Spritze mit einer Führungsvorrichtung nach der Erfindung,
- Fig. 2: eine erste Darstellung eines Führungsarms der Führungsvorrichtung nach Fig.1,
- Fig. 3: eine alternative Darstellung des Führungsarms der Führungsvorrichtung nach Fig.1,
- Fig. 4: eine Darstellung der Kartuschen-Spritze nach Fig. 1,
- Fig. 5: eine schematische der Führungsvorrichtung nach der Erfindung in alternativer Ausgestaltung und
- Fig. 6: eine schematische Darstellung der Führungsvorrichtung nach Fig. 5 im Teilschnitt.

Die Führungsvorrichtung umfasst eine an einer Kartuschen-Spritze 1 angeformte Rippe 2 mit einer Durchgangsbohrung 3. Alternativ ist die Rippe 2 an einer Tülle 4 angeformt, wobei die Tülle 4 auf den äußeren Umfang der Kartuschen-Spritze 1 aufsteckbar ist. An der Rippe sind zwei separat verschwenkbare Führungsarme 5 mit einem in die Durchgangsbohrung 3 eingesetzen Befestigungselement 6 angeordnet. Das Befestigungselement 6 kann als Flügelschraube 7 mit zugeordneter Flügelmutter 8 oder als Niet 9 ausgebildet sein und die beiden Führungsarme 5 kraftschlüssig haltern, so dass die Führungsarme 5 entgegen der herrschenden Reibungskraft in die gewünschte Position verschwenkt werden können. Um das Verdrehen der Führungsarme 5 zu erleichtern kann die durch die Flügelschraube 7 und die Flügelmutter 8 gebildete Schraubverbindung gelöst werden. Nach dem Positionieren der Führungsarme 5 wird die Schraubverbindung wieder angezogen und die Führungsarme 5 werden in der entsprechenden Position festgelegt.

Jeder der Führungsarme 5 umfasst einen der Rippe 2 zugeordneten Halteabschnitt 10 und einen dazu abgewinkelten Führungsabschnitt 11 mit einem abgerundeten freien Ende.

Durch die Verstellung der Führungsarme 5 wird der freie Abstand zwischen einer Austrittsöffnung 12 und einem Untergrund, auf den Masse aus einer nicht dargestellten Kartusche ausgetragen wird, eingestellt. Somit ist die Handhabung für den Handwerker wesentlich erleichtert, und beispielsweise ein Wulst von Klebstoff oder Silikon ohne ein Verschmieren auf den Untergrund bzw. ein Werkstück auftragbar.

### Bezugszeichen

- 1.: Kartuschen-Spritze
- 2.: Rippe
- 3.: Durchgangsbohrung
- 4.: Tülle
- 5.: Führungsarm
- 6.: Befestigungselement
- 7.: Flügelschraube
- 8.: Flügelmutter
- 9.: Niet
- 10.: Halteabschnitt
- 11.: Führungsabschnitt
- 12.: Austrittsöffnung

## Patentansprüche

1. Führungsvorrichtung für eine Kartuschen-Spritze (1) mit zwei Führungsarmen (5) wobei beide Führungsarme (5) oder nur ein Führungsarm (5) in Anlage mit mindestens einer Anlagefläche oder einem Werkstück bringbar ist, **dadurch gekennzeichnet, dass** die Führungsarme (5) separat schwenkbar an der Kartuschen-Spritze (1) oder einer auf die Kartuschen-Spritze (1) aufsteckbaren Tülle (4) angeordnet sind, wobei die Führungsarme (5) beweglich und/oder arretierbar an einer Rippe (2) der Kartuschen-Spritze oder der Tülle (4) angeordnet sind und jeder Führungsarm (5) einen Halteabschnitt (10) und einen dazu abgewinkelten Führungsabschnitt (11) umfasst, wobei der Halteabschnitt (10) eine Dicke aufweist, die eine Anlage an der Rippe (2) sicherstellt und gleichzeitig den Führungsabschnitt (11) zu der Spritze derart beabstandet, dass der Führungsarm (5) frei verschwenkbar ist und dass die Führungsabschnitte (11) bei im Wesentlichen parallel zueinander ausgerichteten Führungsarmen (5) einen V-förmigen Verlauf aufweisen.

2. Führungsvorrichtung nach Anspruch 1, **dadurch gekennzeichnet, dass** die freien Enden der Führungsabschnitte (5) abgerundet sind.

3. Führungsvorrichtung nach einem der Ansprüche 1 oder 2,
**dadurch gekennzeichnet, dass** jeder Führungsarm (5) in seinem Halteabschnitt (10) eine Bohrung zur Anordnung an der Rippe (2) mit einem in die Bohrungen einsetzbaren Niet aufweist.

4. Führungsvorrichtung nach einem der Ansprüche 1 oder 2,
**dadurch gekennzeichnet, dass** jeder Führungsarm (5) in seinem Halteabschnitt (10) eine Bohrung zur Anordnung an der Rippe (2) mit einer in die Bohrungen einsetzbaren Schraube aufweist, die mit einer Mutter gesichert ist.

5. Führungsvorrichtung nach Anspruch 4, **dadurch gekennzeichnet, dass** die Schraube als eine Flügelschraube (7) und/oder die Mutter als eine Flügelmutter (8) ausgebildet ist.

6. Führungsvorrichtung nach einem der Ansprüche 3 bis 5,
**dadurch gekennzeichnet, dass** der Niet (9), die Schraube, Flügelschraube (7), Mutter und/oder Flügelmutter (8) aus Kunststoff gefertigt sind.

## Claims

1. Guide device for a cartridge syringe (1) comprising two guide arms (5), it being possible for the two guide arms (5) or only one guide arm (5) to be brought into contact with at least one contact surface or a workpiece, **characterized in that** the guide arms (5) are arranged on the cartridge syringe (1), or on a nozzle (4) which can be fitted onto the cartridge syringe (1), so as to be separately pivotable, the guide arms (5) being arranged on a rib (2) of the cartridge syringe or of the nozzle (4) so as to be movable and/or lockable and each guide arm (5) comprising a holding portion (10) and a guide portion (11) which is angled with respect thereto, the holding portion (10) having a thickness which ensures contact with the rib (2) and at the same time spaces the guide portion (11) apart from the syringe such that the guide arm (5) is freely pivotable and that the guide portions (11) have a V-shaped profile when the guide arms (5) are oriented substantially in parallel with one another.

2. Guide device according to claim 1, **characterized in that** the free ends of the guide portions (5) are rounded.

3. Guide device according to either claim 1 or claim 2, **characterized in that** each guide arm (5) has a bore in the holding portion (10) thereof for arrangement on the rib (2) by means of a rivet which can be inserted into the bores.

4. Guide device according to either claim 1 or claim 2, **characterized in that** each guide arm (5) has a bore in the holding portion (10) thereof for arrangement on the rib (2) by means of a screw which can be inserted into the bores and which is secured by a nut.

5. Guide device according to claim 4, **characterized in that** the screw is designed as a wing screw (7) and/or the nut is designed as a wing nut (8).

6. Guide device according to any of claims 3 to 5, **characterized in that** the rivet (9), screw, wing screw (7), nut and/or wing nut (8) are made of plastics material.

## Revendications

1. Dispositif de guidage pour une seringue à cartouche (1) comportant deux bras de guidage (5), les deux bras de guidage (5) ou un seul bras de guidage (5) pouvant être amenés en contact avec au moins une surface de contact ou une pièce à travailler, **caractérisé en ce que** les bras de guidage (5) sont disposés séparément pivotants sur la seringue à cartouche (1) ou sur un embout (4) pouvant être enfiché sur la seringue à cartouche (1), les bras de guidage (5) étant disposés mobiles et/ou verrouillables sur une nervure (2) de la seringue à cartouche ou de l'embout (4) et chaque bras de guidage (5) comprenant une section de maintien (10) et une section de guidage (11) coudée par rapport à ladite section de maintien, la section de maintien (10) présentant une épaisseur qui assure un contact avec la nervure (2), et en même temps, espace la section de guidage (11) de la seringue de telle sorte que le bras de guidage (5) est pivotable librement et que les sections de guidage (11) présentent une configuration en forme de V lorsque les bras de guidage (5) sont orientés de manière essentiellement parallèle l'un par rapport à l'autre.

2. Dispositif de guidage selon la revendication 1, **caractérisé en ce que** les extrémités libres des sections de guidage (5) sont arrondies.

3. Dispositif de guidage selon l'une des revendications 1 ou 2, **caractérisé en ce que** chaque bras de guidage (5) présente, dans sa section de maintien (10), un alésage permettant l'agencement sur la nervure (2) avec un rivet pouvant être inséré dans les alésages.

4. Dispositif de guidage selon l'une des revendications 1 ou 2, **caractérisé en ce que** chaque bras de guidage (5) présente, dans sa section de maintien (10), un alésage permettant l'agencement sur la nervure (2) avec une vis pouvant être insérée dans les alésages et qui est fixée à l'aide d'un écrou.

5. Dispositif de guidage selon la revendication 4, **caractérisé en ce que** la vis est réalisée sous forme de vis papillon (7) et/ou l'écrou est réalisé sous forme d'écrou papillon (8).

6. Dispositif de guidage selon l'une des revendications 3 à 5, **caractérisé en ce que** le rivet (9), la vis, la vis papillon (7), l'écrou et/ou l'écrou papillon (8) sont fabriqués en matière plastique.
